# EUROPÄISCHE PATENTSCHRIFT

(11) **EP 2 437 522 B1**
(45) Veröffentlichungstag und Bekanntmachung des Hinweises auf die Patenterteilung: **10.04.2013**
(21) Anmeldenummer: 11178382.5
(22) Anmeldetag: 23.08.2011
(51) Int. Cl.: H04R 25/00

(54) **Hörhilfegerät zur Frequenzkompression**
Hearing aid for frequency compression
Appareil auditif pour la compression de fréquence

(30) Priorität: 29.09.2010 DE 102010041640
(43) Veröffentlichungstag der Anmeldung: 04.04.2012
(73) Patentinhaber: Siemens Medical Instruments Pte. Ltd., Singapore 139959 (SG)
(72) Erfinder: Kornagel, Ulrich, 91052 Erlangen (DE)
(74) Vertreter: Maier, Daniel Oliver

(56) Entgegenhaltungen:
- WO-A1-00/75920
- DE-A1-102006 019 728
- DE-B- 1 261 169

## Beschreibung

Die Erfindung betrifft ein Verfahren zur Frequenzkompression eines in ein Hörhilfegerät eingehenden Eingangssignals mit folgenden Schritten:
- Aufteilung eines von dem Hörhilfegerät übertragbaren Frequenzbereiches in mehrere Frequenzbänder,
- Zusammenfassen mehrerer aneinandergrenzender Frequenzbänder zu wenigstens einer Gruppe von Frequenzbändern,
- Auswahl eines der Frequenzbänder aus der Gruppe von Frequenzbändern,
- Überführen des ausgewählten Frequenzbandes in ein ZielFrequenzband.

Ferner betrifft die Erfindung ein Hörhilfegerät zur Durchführung eines derartigen Verfahrens.

Zum Ausgleich eines individuellen Hörverlustes eines Benutzers erfolgt in einem Hörhilfegerät gewöhnlich eine frequenzabhängige Verstärkung eines in das Hörhilfegerät eingehenden Eingangssignals. In der Regel ist der Dynamikbereich, d.h. der Bereich zwischen der Hörschwelle und der Unbehaglichkeitsschwelle, bei einem Schwerhörigen gegenüber einem Normalhörenden stark eingeschränkt. Deshalb führen moderne Hörhilfegeräte in der Regel mittels einer automatischen Verstärkungsregelung (AGC = automatic gain control) auch eine Dynamikkompression durch.

Es gibt jedoch auch Hörverluste, bei denen durch eine reine frequenzabhängige Verstärkung eines akustischen Eingangssignals der Hörverlust nicht in einer befriedigenden Weise ausgeglichen werden kann. Beispiele hierfür sind Hörverluste mit toten Frequenzbereichen, in denen spektrale Komponenten des akustischen Eingangssignals auch durch eine hohe Verstärkung nicht hörbar gemacht werden können.

Aus der DE 10 2006 019 728 A1 ist ein Verfahren zum Einstellen einer Hörhilfevorrichtung bekannt, bei dem ein Anteil eines Eingangssignalspektrums bei einer ersten Frequenz verstärkt und zu einer zweiten Frequenz in Abhängigkeit von der Zeit verschoben wird, um einerseits eine hohe Spontanakzeptanz des Hörsystems durch ein zwischen zwei Adaptionsschritten nahezu unverfälschtes Klangbild des Hörsystems zu erreichen und andererseits den Lern- und Akklimatisationsprozess seitens des Hörgeschädigten an die neuen Frequenzmuster zu unterstützen.

Eine Möglichkeit zur Lösung des zuletzt genannten Problems bietet die sog. Frequenzkompression. Dabei werden spektrale Komponenten innerhalb eines Quellspektralbereiches (typisch bei höheren Frequenzen) in einen Zielfrequenzbereich (typisch bei niedrigeren Frequenzen) verschoben. Im Unterschied zu den im Quellfrequenzbereich liegenden Signalanteilen des akustischen Eingangssignals können die in den Zielfrequenzbereich verschobenen Signalanteile in diesem Frequenzbereich durch Verstärkung hörbar gemacht werden.

Ein mögliches Verfahren zur Frequenzkompression sieht dabei folgende Verfahrensschritte vor:
- Aufteilung eines von dem Hörhilfegerät übertragbaren Frequenzbereiches in mehrere Frequenzbänder (Kanäle),
- Zusammenfassen mehrerer aneinandergrenzender Frequenzbänder zu wenigstens einer Gruppe von Frequenzbändern,
- Auswahl eines der Frequenzbänder aus der Gruppe von Frequenzbändern,
- Überführen des ausgewählten Frequenzbandes in ein Zielfrequenzband,
- ggf. Unterdrücken der nicht ausgewählten Frequenzbänder aus der Gruppe von Frequenzbändern.

Nachteilig bei dieser Vorgehensweise ist jedoch, dass Schallsignale, die sich hauptsächlich im Inhalt der nicht ausgewählten Kanäle unterscheiden, nach der Frequenzkompression nur schwer oder nicht mehr unterscheidbar sind.

Aufgabe der vorliegenden Erfindung ist es daher, eine Lösung für das genannte Problem zu finden und eine bessere Unterscheidbarkeit von Schallsignalen, die sich hauptsächlich im Inhalt nicht ausgewählter Kanäle unterscheiden, zu erreichen.

Diese Aufgabe wird bei einem Verfahren zur Frequenzkompression der eingangs genannten Art dadurch gelöst, dass eine Verstärkung eines in dem ausgewählten Frequenzband liegenden Signalanteils des Eingangssignals oder eines aus diesem Signalanteil hervorgehenden Signals in Abhängigkeit von Signalanteilen in nicht ausgewählten Frequenzbändern der Gruppe von Frequenzbändern erfolgt.

Durch die Bestimmung der Verstärkung in Abhängigkeit der Signalanteile in nicht ausgewählten Frequenzbändern erfahren auch die unterdrückten Frequenzbänder (soll heißen: die Signalanteile des Eingangssignals in den nicht ausgewählten Frequenzbändern) innerhalb einer Gruppe von Frequenzbändern noch eine gewisse Berücksichtigung im Zielfrequenzband der Gruppe. Beinhaltet die Gruppe unterdrückter Frequenzbänder ein hohes Maß an Schallenergie, so resultiert daraus eine vergleichsweise hohe Verstärkung für das ausgewählte Frequenzband der Gruppe in dem Zielfrequenzband. Im Unterschied dazu wird bei einer anderen Gruppe von Frequenzbändern, in der die unterdrückten Frequenzbänder nur ein geringes Maß an Schallenergie aufweisen, das von dem ausgewählten Frequenzband in das zugehörige Zielfrequenzband überführte Signal entsprechend weniger verstärkt bzw. abgeschwächt. Die Erfindung bewirkt somit eine unterschiedliche Gewichtung der in die einzelnen Zielfrequenzbänder überführten Signalanteile, wobei in diese Gewichtung auch die Signalanteile des Eingangsignals in den unterdrückten Frequenzbändern mit eingehen. Dadurch können Schallsignale, die sich hauptsächlich in den unterdrückten Frequenzbändern unterscheiden, besser unterschieden werden.

Die Verstärkung des Signalanteils des Eingangssignals in dem ausgewählten Frequenzband kann entweder vor der Überführung in das Zielfrequenzband oder nach der Überführung, also nach der Frequenzverschiebung erfolgen. Dabei kann im Zusammenhang mit der Erfindung die Verstärkung für bestimmte ausgewählte Frequenzbänder auch kleiner 1, also eine Dämpfung sein.

Gemäß der Erfindung erfolgt eine Verstärkung eines in dem ausgewählten Frequenzband liegenden Signalanteils des Eingangssignals oder eines aus diesem Signalanteil hervorgehenden Signals in Abhängigkeit eines Signalanteils des Eingangssignals aus wenigstens einem nicht ausgewählten Frequenzband der Gruppe von Frequenzbändern. Vorteilhaft gehen jedoch die Signalanteile mehrerer nicht ausgewählter Frequenzbänder, vorzugsweise die Signalanteile aller nicht ausgewählten Frequenzbänder in die Berechnung der Verstärkung ein.

Bei einer bevorzugten Ausführungsform der Erfindung wird ein Formfaktor F bestimmt, der vom spektralen Inhalt aller Frequenzbänder innerhalb einer Gruppe von Frequenzbändern abhängt. Je reicher das Eingangssignal in spektraler Hinsicht innerhalb einer bestimmten Gruppe an Frequenzbändern ist, desto größer ist der Formfaktor dieser Gruppe. Der Formfaktor wirkt als Verstärkungsfaktor, mit dem das ausgewählte Frequenzband innerhalb einer Gruppe an Frequenzbändern bzw. das betreffende Zielfrequenzband beaufschlagt wird. Vorteilhaft wird der Signalanteil des Eingangssignals in dem ausgewählten Frequenzband oder das in das betreffende Zielfrequenzband überführte Signal mit dem Formfaktor multipliziert.

Es gibt eine Vielzahl unterschiedlicher Möglichkeiten zur Bestimmung des Formfaktors, die zur Durchführung des erfindungsgemäßen Verfahrens geeignet sind.

Gemäß einer ersten Variante der Erfindung berechnet sich ein Formfaktor FA aus dem Quotienten aus der Summe der Beträge der Signale aller Frequenzbänder einer Gruppe und dem Betrag des Signals des ausgewählten Frequenzbandes: $FA = \frac{Summe der Betr ⁢ {a}^{¨} ⁢ ge der Signale aller Frequenzb ⁢ {a}^{¨} ⁢ nder einer Gruppe}{Betrag des Signals des ausgew ⁢ {a}^{¨} ⁢ hlten Frequenzbandes}$

Gemäß einer zweiten Variante der Erfindung berechnet sich ein Formfaktor FB aus dem Quotienten aus der Summe der Quadrate von den Beträgen der Signale aller Frequenzbänder einer Gruppe und dem Quadrat des Betrages des Signals des ausgewählten Frequenzbandes: $FB = \frac{Summe der Quadrate von den Betr ⁢ {a}^{¨} ⁢ gen der Signale aller Frequenzb ⁢ {a}^{¨} ⁢ nder einer Gruppe}{Quadrat des Betrages des Signals des ausgew ⁢ {a}^{¨} ⁢ hlten Frequenzbandes}$

Gemäß einer dritten Variante der Erfindung berechnet sich ein Formfaktor FC entsprechend dem Formfaktor FA, mit dem Unterschied gegenüber FA, dass bei FC die Summe der Beträge der der Signale aller Frequenzbänder auf die Anzahl der Frequenzbänder der betreffenden Gruppe normiert wird: $FC = \frac{Summe der Betr ⁢ {a}^{¨} ⁢ ge der Signale aller Frequenzb ⁢ {a}^{¨} ⁢ nder einer Gruppe}{\left(Anzahl der Frequenzb⁢{a}^{¨}⁢nder\right) \cdot \left(Betrag des Signals des ausgew⁢{a}^{¨}⁢hlten Frequenzbandes\right)}$

Gemäß einer vierten Variante der Erfindung berechnet sich ein Formfaktor FD entsprechend dem Formfaktor FB, mit dem Unterschied gegenüber FB, dass bei FD die Summe der Quadrate von den Beträgen der Signale aller Frequenzbänder auf die Anzahl der Frequenzbänder der betreffenden Gruppe normiert wird: $FD = \frac{Summe der Quadrate von den Betr ⁢ {a}^{¨} ⁢ gen der Signale aller Frequenzb ⁢ {a}^{¨} ⁢ nder einer Gruppe}{\left(Anzahl der Frequenzb⁢{a}^{¨}⁢nder\right) \cdot \left(Quadrat des Betrages des Signals des ausgew⁢{a}^{¨}⁢hlten Frequenzbandes\right)}$

Die Erfindung ist nicht auf die beispielhaft für die Formfaktoren FA bis FD genannten Berechnungsmethoden beschränkt. Vielmehr ist eine Vielzahl weiterer Möglichkeiten zur Bestimmung des Formfaktors denkbar. Insbesondere können in die beispielhaft genannten Formfaktoren noch Multiplikationen mit Konstanten und/oder weiteren Variablen eingehen. Ferner ist es möglich, dass - anders als in den obigen Beispielen - in die jeweilige Zählerberechnung nicht stets die Signale aller Frequenzbänder der jeweiligen Gruppe eingehen. Insbesondere ist es möglich, dass das Signal in dem jeweils ausgewählten Frequenzband nicht in die Berechnung des Formfaktors eingeht.

Die Erfindung wird nachfolgend anhand von Ausführungsbeispielen näher erläutert. Dabei zeigen:
- FIG 1: ein Hörgerät nach dem Stand der Technik im vereinfachten Blockschaltbild,
- FIG 2: die Einteilung einer Anzahl an Frequenzbändern in unterschiedliche Gruppen von Frequenzbändern, die Auswahl eines ausgewählten Frequenzbandes aus jeder Gruppe von Frequenzbändern und die Überführung des jeweils ausgewählten Frequenzbandes auf jeweils ein der betreffenden Gruppe zugeordnetes Zielfrequenzband,
- FIG 3: die Auswahl eines Frequenzbandes aus jeder Gruppe von Frequenzbändern und die Überführung des ausgewählten Frequenzbandes auf jeweils ein der betreffenden Gruppe zugeordnetes Zielfrequenzband, und
- FIG 4: ein Ablaufdiagramm bei der Durchführung eines erfindungsgemäßen Verfahrens.

FIG 1 zeigt im stark vereinfachten Blockschaltbild beispielhaft den Aufbau eines Hörhilfegerätes, insbesondere eines hinter dem Ohr tragbaren Hörgerätes, nach dem Stand der Technik. Hörgeräte umfassen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher bzw. Hörer, oder als elektromechanischer Wandler, z. B. Knochenleitungshörer, realisiert. Der Verstärker ist üblicherweise in eine Signalverarbeitungseinheit integriert. Bei dem Ausführungsbeispiel gemäß FIG 1 sind in ein zum Tragen hinter dem Ohr vorgesehenes Hörgerätegehäuse 1 ein oder mehrere Mikrofone 2 zur Aufnahme des Schalls aus der Umgebung eingebaut. Eine Signalverarbeitungseinheit 3, die sich ebenfalls in dem Hörgerätegehäuse 1 befindet, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Benutzers übertragen. Die Energieversorgung des Hörgerätes und insbesondere die der Signalverarbeitungseinheit 3 erfolgt durch eine ebenfalls in dem Hörgerätegehäuse 1 angeordnete Batterie 5.

Aus FIG 2 ist die Aufteilung des von einem Hörhilfegerät übertragbaren Frequenzbereiches in eine Vielzahl an Frequenzbändern ersichtlich. Im Ausführungsbeispiel ist die Breite der Frequenzbänder bei allen Frequenzbändern gleich (z.B. 200 Hz), was jedoch nicht notwendigerweise so sein muss. Bei der Frequenzkompression wird allgemein ein Quellfrequenzbereich S in einen Zielfrequenzbereich D abgebildet bzw. überführt. Unterhalb einer bestimmten Grenzfrequenz f_{c} erfolgt im Ausführungsbeispiel keine Frequenzkompression und oberhalb der Grenzfrequenz f_{c} wird jeweils eine bestimmte Anzahl nebeneinander liegender Frequenzbänder zu einer Gruppe an Frequenzbändern zusammengefasst. Im Ausführungsbeispiel ist dies für die Gruppen G1, G2 und G3 dargestellt. Die Anzahl der Frequenzbänder innerhalb einer Gruppe kann zwischen den Gruppen variieren. Jeder Gruppe an Frequenzbändern G1, G2, G3 etc ist genau ein Zielfrequenzband D1, D2, D3 etc zugeordnet. Aus jeder Gruppe von Frequenzbändern G1, G2, G3 etc wird - z.B. für eine bestimmte Zeitdauer - ein bestimmtes Frequenzband (das "Gewinner-Frequenzband") ausgewählt, beispielsweise das Frequenzband, in dem der Signalanteil des Eingangssignals den höchsten Signalpegel im Vergleich zu den Signalanteilen in den anderen Frequenzbändern der Gruppe aufweist, und in das der Gruppe zugeordnete Zielfrequenzband verschoben. Im Ausführungsbeispiel wurden die Gewinner-Frequenzbänder W1, W2 und W3 wie gezeigt ausgewählt und in die Frequenzbänder D1, D2 und D3 verschoben. Die anderen, d.h. nicht ausgewählten Frequenzbänder jeder Gruppe werden nicht auf einen anderen Frequenzbereich abgebildet und daher zumindest aus Sicht des schwerhörigen Benutzers unterdrückt. Ggf. können nicht ausgewählte und damit unterdrückte Frequenzbänder auch aktiv unterdrückt, das heißt durch Filtermittel im Hörhilfegerät bezüglich des Eingangssignals gedämpft bzw. herausgefiltert werden. Ferner ist es möglich, dass Signalanteile des Eingangssignals im Ausgangssignal eines betreffenden Hörhilfegerätes dadurch unterdrückt sind, dass für die entsprechenden Signalanteile nach der Aufteilung in Frequenzbänder keine weitere Signalverarbeitung erfolgt.

In der Regel wird der aus dem ausgewählten Frequenzband W1, W2, W3 in das Zielfrequenzband verschobene Signalanteil dem ohnehin in dem Zielfrequenzband vorhandene Signalanteil des Eingangssignals überlagert. Dies kann durch eine einfache Addition beider Signale erfolgen, es kann jedoch auch ein bestimmtes Mischverhältnis bzw. eine unterschiedliche Gewichtung der Signale eingestellt werden. Dies kann sogar soweit gehen, dass z.B. der direkt aus dem Eingangssignal resultierende Signalanteil in dem betreffenden Frequenzband vollständig unterdrückt (herausgefiltert) wird und nur noch das aus einem anderen Frequenzband in das betreffende Frequenzband verschobene Signal weiterverarbeitet wird.

Gemäß der Erfindung wird vorteilhaft aus allen Frequenzbändern einer Gruppe ein Formfaktor ermittelt und das ausgewählte Frequenzband dieser Gruppe mit dem betreffenden Formfaktor beaufschlagt. Beispielsweise wird der in dem ausgewählten Frequenzband liegende Signalanteil des Eingangssignals mit dem Formfaktor multipliziert, wodurch eine Verstärkung oder Dämpfung des Signalanteils bewirkt wird. Der Formfaktor ist insbesondere ein Maß der Schallenergie aller Kanäle der betreffenden Gruppe. Da sich die aus den einzelnen Gruppen von Frequenzbändern resultierenden Formfaktoren in der Regel unterscheiden, resultiert daraus eine unterschiedliche Gewichtung der aus den einzelnen Gruppen von Frequenzbändern jeweils ausgewählten Frequenzbänder bzw. der Signalanteile des Eingangssignals in diesen Frequenzbändern.

FIG 3 zeigt einen für die Erfindung relevanten Abschnitt eines Blockschaltbildes eines erfindungsgemäßen Hörhilfegerätes. Daraus ist zunächst die Aufspaltung eines von dem Hörhilfegerät übertragbaren Frequenzspektrums bzw. eines Eingangsignals in eine Anzahl an Frequenzbändern, nämlich die Quellfrequenzbänder S ersichtlich. Dabei sind vier nebeneinander liegende Frequenzbänder zu einer ersten Gruppe G1, fünf an die erste Gruppe G1 anschließende und ebenfalls nebeneinander liegende Frequenzbänder zu einer zweiten Gruppe G2 etc zusammengefasst. Die Signalanteile des Eingangssignals in den einzelnen Frequenzbändern der ersten Gruppe G1 sind einer Signalanalyse- und Steuereinheit AC1, die Signalanteile des Eingangssignals in den einzelnen Frequenzbändern der zweiten Gruppe G2 einer Signalanalyse- und Steuereinheit AC2 etc zugeführt. In der jeweiligen Signalanalyse- und Steuereinheit wird zunächst der Signalpegel in den einzelnen Frequenzbändern bestimmt. Das Frequenzband mit dem größten Signalpegel ist jeweils das "Gewinner-Frequenzband" W1, W2, W3 etc der betreffenden Gruppe G1, G2, G3 etc und wird mittels einer Frequenzverschiebung in ein der jeweiligen Gruppe zugeordnetes Zielfrequenzband D1, D2, D3 etc überführt und dem im jeweiligen Zielfrequenzband D1, D2, D3 etc gegebenenfalls ohnehin vorhandenen Signalanteil aus dem Eingangssignal gemischt. Insbesondere werden beide Signalanteile addiert.

Weiterhin wird mittels der jeweiligen Signalanalyse- und Steuereinheit AC1, AC2, etc jeweils ein Formfaktor F1, F2, etc ermittelt, der vorzugsweise proportional zu der Energie der in den Frequenzbändern der jeweiligen Gruppe G1, G2, G3 etc vorhandenen Signalanteile des Eingangssignals ist. Berechnungsmethoden zur Bestimmung der Formfaktoren F1, F2 etc sind beispielhaft in den Gleichungen E1 bis E4 angegeben. Die Formfaktoren F1, F2 etc dienen jeweils als Multiplikator für das ausgewählte Frequenzband der betreffenden Gruppe bzw. den darin enthaltenen Signalanteil des Eingangssignals. Dabei kann die Multiplikation mit dem Formfaktor F jeweils vor der Frequenzverschiebung oder nach der Frequenzverschiebung (wie im Ausführungsbeispiel dargestellt) erfolgen. Durch die Multiplikation mit dem Formfaktor F nehmen auch die nicht ausgewählten Frequenzbänder der betreffenden Gruppe Einfluss auf das resultierende Signal im Zielfrequenzband der Gruppe. Dadurch können Schallsignale, die sich im Wesentlichen nur in den Signalanteilen der unterdrückten Frequenzbänder einer Gruppe unterscheiden, besser voneinander unterschieden werden.

Ein zur Durchführung eines erfindungsgemäßen Verfahrens ausgebildetes Hörhilfegerät umfasst wenigstens eine Filterbank zur Aufteilung eines von dem Hörhilfegerät übertragbaren Frequenzbereiches in eine Vielzahl an Frequenzbändern S. Ferner umfasst es Mittel zur Einteilung bestimmter Frequenzbänder in unterschiedliche Gruppen G1, G2, G3 etc von Frequenzbändern. Die Einteilung der Frequenzbänder kann beispielsweise durch Programmierung des Hörhilfegerätes festgelegt und an den individuellen Hörverlust eines Benutzers angepasst werden. Weiterhin umfasst ein erfindungsgemäßes Hörhilfegerät Mittel zur Auswahl eines Frequenzbandes W1, W2 etc aus jeder Gruppe G1, G2, G3 etc von Frequenzbändern in Abhängigkeit von den Signalanteilen eines in das Hörhilfegerät eingehenden Eingangssignals in den einzelnen Frequenzbändern der jeweiligen Gruppe G1, G2, G3 etc von Frequenzbändern. Zur Auswahl ist wenigstens eine Signalanalyse- und Auswerteeinheit AC1, AC2, etc im Hörhilfegerät vorhanden, die beispielsweise die Signalpegel und/oder in den einzelnen Kanälen vorhandene Energie bestimmt und das Frequenzband als "Gewinner-Frequenzband" W1, W2 etc der jeweiligen Gruppe G1, G2, G3 etc festlegt, das für einen bestimmten Zeitraum den höchsten Signalpegel und/oder die größte Energie aufweist.

Darüber hinaus umfasst das erfindungsgemäße Hörhilfegerät Mittel zum Überführen des jeweils ausgewählten Frequenzbands W1, W2 etc in ein Zielfrequenzband D1, D2, D3 etc. Im Ausführungsbeispiel sind hierfür die Frequenzverschiebeeinheiten FS1 und FS2 vorhanden, die jeweils einen bestimmten Frequenzbereich in einen anderen Frequenzbereich verschieben bzw. überführen.

Schließlich umfasst ein erfindungsgemäßes Hörhilfegerät noch Mittel zur jeweiligen Bestimmung einer Verstärkung eines in dem ausgewählten Frequenzband W1, W2 etc liegenden Signalanteils des Eingangssignals oder eines aus diesem Signalanteil hervorgehenden Signals in Abhängigkeit von Signalanteilen in nicht ausgewählten Frequenzbändern der Gruppe G1, G2, G3 etc von Frequenzbändern. Im Ausführungsbeispiel erfolgt hierzu die Bestimmung der Formfaktoren F1, F2 etc ebenfalls durch die Signalanalyse- und Auswerteeinheiten AC1, AC2, etc.

FIG 4 veranschaulicht grafisch nochmals die bei einem erfindungsgemäßen Verfahren ausgeführten Verfahrensschritte bei der Frequenzkompression eines in ein Hörhilfegerät eingehenden Eingangssignals:

In einem ersten Verfahrensschritt S1 erfolgt eine Aufteilung eines von dem Hörhilfegerät übertragbaren Frequenzbereiches in mehrere Frequenzbänder. Dadurch wird ein in das Hörhilfegerät eingehendes Eingangssignal in Signalanteile in den jeweiligen Frequenzbändern aufgespaltet. Nachfolgend werden in einem Verfahrensschritt S2 jeweils mehrere aneinandergrenzende Frequenzbänder zu wenigstens einer Gruppe von Frequenzbändern zusammengefasst. Darauf folgt in einem Verfahrensschritt S3 für jede Gruppe von Frequenzbändern eine Auswahl eines Frequenzbandes aus der jeweiligen Gruppe. In einem Verfahrensschritt S4 wird für jedes ausgewählte Frequenzband jeweils ein Formfaktor bestimmt, in dessen Berechnung jeweils auch die Signalanteile der nicht ausgewählten Frequenzbänder der betreffenden Gruppe von Frequenzbändern eingehen. Es erfolgt dann in einem Verfahrensschritt S5 für jede Gruppe von Frequenzbändern eine Multiplikation des Signalanteils in dem ausgewählten Frequenzband mit dem zuvor für die betreffende Gruppe ermittelten Formfaktor. Dabei kann die Multiplikation vor oder nach der Verschiebung des Signalanteils in den betreffenden Zielfrequenzbereich (Verfahrensschritt S6) erfolgen. Die nicht ausgewählten Frequenzbänder einer jeden Gruppe werden nicht weiterverarbeitet und damit unterdrückt.

## Patentansprüche

1. Verfahren zur Frequenzkompression eines in ein Hörhilfegerät eingehenden Eingangssignals mit folgenden Schritten:
- Aufteilung eines von dem Hörhilfegerät übertragbaren Frequenzbereiches in mehrere Frequenzbänder,
- Zusammenfassen mehrerer aneinandergrenzender Frequenzbänder zu wenigstens einer Gruppe (G1, G2, G3) von Frequenzbändern,
- Auswahl eines Frequenzbandes (W1, W2, W3) aus der Gruppe (G1, G2, G3) von Frequenzbändern,
- Überführen des ausgewählten Frequenzbandes in ein Zielfrequenzband (D1, D2, D3),
**dadurch gekennzeichnet, dass** eine Verstärkung eines in dem ausgewählten Frequenzband (W1, W2, W3) liegenden Signalanteils des Eingangssignals oder eines aus diesem Signalanteil hervorgehenden Signals in Abhängigkeit eines Signalanteils des Eingangssignals aus wenigstens einem nicht ausgewählten Frequenzband der Gruppe von Frequenzbändern erfolgt.

2. Verfahren nach Anspruch 1, wobei die Verstärkung eines aus dem ausgewählten Frequenzband (W1, W2, W3) in das Zielfrequenzband (D1, D2, D3) überführten Signalanteils bestimmt wird.

3. Verfahren nach Anspruch 1 oder 2, wobei innerhalb der Gruppe (G1, G2, G3) von Frequenzbändern das Frequenzband mit der höchsten Schallenergie und/oder dem größten Signalpegel ausgewählt wird.

4. Verfahren nach einem der Ansprüche 1 bis 3, wobei der in dem ausgewählten Frequenzband (W1, W2, W3) liegende Signalanteil oder das aus diesem Signalanteil hervorgehende Signal mit einem Formfaktor (F1, F2) multipliziert wird, der von dem Signalanteil des Eingangssignals aus dem nicht ausgewählten Frequenzband der Gruppe (G1, G2, G3) von Frequenzbändern abhängt.

5. Verfahren nach Anspruch 4, wobei in die Berechnung des Formfaktors (F1, F2) einer der folgenden Terme eingeht: $FA = \frac{Summe der Betr ⁢ {a}^{¨} ⁢ ge der Signale aller Fraquenzb ⁢ {a}^{¨} ⁢ nder einer Gruppe}{Betrag des Signals des ausgew ⁢ {a}^{¨} ⁢ hlten Frequenzbandes}$ $FB = \frac{Summer der Quadrate von den Betr ⁢ {a}^{¨} ⁢ gen der Signale aller Frequenzb ⁢ {a}^{¨} ⁢ nder einer Gruppe}{Quadrat des Betrages des Signals des ausgew ⁢ {a}^{¨} ⁢ hlten Frequenzbandes}$ $FC = \frac{Summer der Betr ⁢ {a}^{¨} ⁢ ge der Signale aller Frequenzb ⁢ {a}^{¨} ⁢ nder einer Gruppe}{\left(Anzahl der Frequenz⁢{a}^{¨}⁢nder\right) \cdot \left(Betrag des Signals des ausgew⁢{a}^{¨}⁢hlten Frequenzbandes\right)}$ $FD = \frac{Summer der Quadrate von den Betr ⁢ {a}^{¨} ⁢ gen der Signale aller Frequenzb ⁢ {a}^{¨} ⁢ nder einer Gruppe}{\left(Anzahl der Frequenz⁢{a}^{¨}⁢nder\right) \cdot \left(Quadrat des Betrages Signals des ausgew⁢{a}^{¨}⁢hlten Frequenzbandes\right)}$

6. Verfahren nach Anspruch 4 oder 5, wobei der Formfaktor (F1, F2) eine für das ausgewählte Frequenzband (W1, W2, W3) oder das Zielfrequenzband (D1, D2, D3) des ausgewählten Frequenzbandes maßgebliche Verstärkung beeinflusst.

7. Verfahren nach einem der Ansprüche 4 bis 6, wobei für jede Gruppe (G1, G2, G3) von Frequenzbändern ein Formfaktor (F1, F2) bestimmt wird.

8. Hörhilfegerät zur Durchführung eines Verfahrens nach einem der Ansprüche 1 bis 7, mit
- einer Filterbank zur Aufteilung eines von dem Hörhilfegerät übertragbaren Frequenzbereiches in eine Vielzahl an Frequenzbändern,
- Mitteln zur Einteilung bestimmter Frequenzbänder in unterschiedliche Gruppen (G1, G2, G3) von Frequenzbändern,
- Mitteln zur Auswahl eines Frequenzbandes (W1, W2, W3) aus jeder Gruppe (G1, G2, G3) von Frequenzbändern in Abhängigkeit von Signalanteilen eines in das Hörhilfegerät eingehenden Eingangssignals in den einzelnen Frequenzbändern der jeweiligen Gruppe (G1, G2, G3) von Frequenzbändern,
- Mitteln zum Überführen des jeweils ausgewählten Frequenzbands (W1, W2, W3) in ein Zielfrequenzband (D1, D2, D3),
- Mitteln zur jeweiligen Bestimmung einer Verstärkung eines in dem ausgewählten Frequenzband (W1, W2, W3) liegenden Signalanteils des Eingangssignals oder eines aus diesem Signalanteil hervorgehenden Signals in Abhängigkeit von einem Signalanteil des Eingangssignals in wenigstens einem nicht ausgewählten Frequenzband der Gruppe (G1, G2, G3) von Frequenzbändern.

## Claims

1. Method for frequency compression of an input signal entering a hearing aid device, comprising the following steps:
- Splitting a frequency range that can be transmitted by the hearing aid device into a number of frequency bands,
- Combining a number of adjacent frequency bands into at least one group (G1, G2, G3) of frequency bands,
- Selecting one frequency band (W1, W2, W3) from the group (G1, G2, G3) of frequency bands,
- Moving the selected frequency band into a target frequency band (D1, D2, D3),
**characterised in that** amplification of a signal component of the input signal lying in the selected frequency band (W1, W2, W3) or of a signal originating from said signal component takes place as a function of a signal component of the input signal from at least one frequency band of the group of frequency bands that is not selected.

2. Method according to claim 1, wherein the amplification of a signal component moved from the selected frequency band (W1, W2, W3) to the target frequency band (D1, D2, D3) is determined.

3. Method according to claim 1 or 2, wherein the frequency band with the greatest sound energy and/or the highest signal level is selected within the group (G1, G2, G3) of frequency bands.

4. Method according to one of claims 1 to 3, wherein the signal component lying in the selected frequency band (W1, W2, W3) or the signal originating from said signal component is multiplied by a form factor (F1, F2), which is a function of the signal component of the input signal from the frequency band of the group (G1, G2, G3) of frequency bands that is not selected.

5. Method according to claim 4, wherein one of the following terms is included in the calculation of the form factor (F1, F2) : $FA = \frac{Sum of the magnitudes of the signals of all the frequency bands of a group}{Magnitude of the signal of the selected frequency band}$ $FB = \frac{Sum of the squares magnitudes of the signals of all the frequency bands of a group}{Square of the magnitude of the signal of the selected frequency band}$ $FC = \frac{Sum of the magnitudes of the signals of all the frequency bands of a group}{\left(Number of frequency bands\right) \cdot \left(Magnitude of the signal of the selected frequency band\right)}$ $FD = \frac{Sum of the squares of the magnitudes of the signals of all the frequency bands of a group}{\left(Number of frequency bands\right) \cdot \left(Square magnitude of the signal of the selected frequency band\right)}$

6. Method according to claim 4 or 5, wherein the form factor (F1, F2) influences an amplification that is significant for the selected frequency band (W1, W2, W3) or the target frequency band (D1, D2, D3) of the selected frequency band.

7. Method according to one of claims 4 to 6, wherein a form factor (F1, F2) is determined for each group (G1, G2, G3) of frequency bands.

8. Hearing aid device for performing a method according to one of claims 1 to 7, having
- A filter bank for splitting a frequency range that can be transmitted by the hearing aid device into a plurality of frequency bands,
- Means for dividing certain frequency bands into different groups (G1, G2, G3) of frequency bands,
- Means for selecting one frequency band (W1, W2, W3) from each group (G1, G2, G3) of frequency bands as a function of signal components of an input signal entering the hearing aid device in the individual frequency bands of the respective group (G1, G2, G3) of frequency bands,
- Means for moving the respectively selected frequency band (W1, W2, W3) to a target frequency band (D1, D2, D3),
- Means for respectively determining an amplification of a signal component of the input signal lying in the selected frequency band (W1, W2, W3) or of a signal originating from said signal component as a function of a signal component of the input signal in at least one frequency band of the group (G1, G2, G3) of frequency bands that is not selected.

## Revendications

1. Procédé de compression de fréquence d'un signal d'entrée entrant dans une prothèse auditive, comprenant les stades suivants :
- subdivision d'une plage de fréquence pouvant être transmise par la prothèse auditive en plusieurs bandes de fréquence,
- réunion de plusieurs bandes de fréquence voisines les unes des autres en au moins un groupe ( G1, G2, G3 ) de bandes de fréquence,
- sélection d'une bande ( W1, W2, W3 ) de fréquence dans le groupe ( G1, G2, G3 ) de bandes de fréquence,
- transformation de la bande de fréquence sélectionnée en une bande ( D1, D2, D3 ) de fréquence cible,
**caractérisé en ce que** l'on effectue une amplification d'une partie du signal d'entrée se trouvant dans la bande ( W1, W2, W3 ) de fréquence sélectionnée ou d'un signal provenant de cette partie, en fonction d'une partie du signal d'entrée composée d'au moins une bande de fréquence non sélectionnée du groupe des bandes de fréquence.

2. Procédé suivant la revendication 1, dans lequel on détermine l'amplification d'une partie de signal transformée de la bande ( W1, W2, W3 ) de fréquence sélectionnée en la bande ( D1, D2, D3 ) de fréquence cible.

3. Procédé suivant la revendication 1 ou 2, dans lequel on sélectionne, dans le groupe ( G1, G2, G3 ) de bandes de fréquence, la bande de fréquence ayant l'énergie acoustique la plus grande et/ou ayant le niveau de signal le plus grand.

4. Procédé suivant l'une des revendications 1 à 3, dans lequel on multiplie la partie du signal se trouvant dans la bande ( W1, W2, W3 ) de fréquence sélectionnée ou le signal qui provient de cette partie du signal par un facteur ( F1, F2 ) de forme, qui dépend de la partie du signal d'entrée dans la bande de fréquence non sélectionnée du groupe ( G1, G2, G3 ) de bandes de fréquence.

5. Procédé suivant la revendication 4, dans lequel dans le calcul du facteur ( F1, F2 ) de forme entre l'un des termes suivantes : $FA = \frac{Somme des valeurs absolues des signaux de toutes les bandes de fréquences dʹun groupe}{Valeur absolue du signal de la bande de fréquence sélectionnée}$ $FB = \frac{Somme des carrés des valeurs absolues des signaux de toutes les bandes de fréquences dʹun groupe}{ Carré de la valeur absolue du signal de la bande de fréquence sélectionnée}$ $FC = \frac{Somme des valeurs absolues des signaux de toutes les bandes de fréquences dʹun groupe}{\left(Nombre des bandes de fréquence\right) \cdot \left(Valeur absolue du signal de la bande de fréquence sélectionnée\right)}$ $FD = \frac{Somme des valeurs absolues des signaux de toutes les bandes de fréquences dʹun groupe}{\left(Nombre des bandes de fréquence\right) \cdot \left(Carré de la valeur absolue du signal de la bande de fréquence sélectionnée\right)}$

6. Procédé suivant la revendication 4 ou 5, dans lequel le facteur ( F1, F2 ) de forme influence une amplification prépondérante de la bande ( W1, W2, W3 ) de fréquence sélectionnée ou de la bande ( D1, D2, D3 ) de fréquence cible de la bande de fréquence sélectionnée.

7. Procédé suivant l'une des revendications 4 à 6, dans lequel on détermine un facteur ( F1, F2 ) pour chaque groupe ( G1, G2, G3 ) de bandes de fréquence.

8. Prothèse auditive pour effectuer un procédé suivant l'une des revendications 1 à 7, comprenant
- un banc de filtre pour la subdivision d'une plage de fréquence pouvant être transmise par la prothèse auditive en une pluralité de bandes de fréquence,
- des moyens de répartition de certaines bandes de fréquence en des groupes ( G1, G2, G3 ) différents de bandes de fréquence,
- des moyens de sélection d'une bande ( W1, W2, W3 ) de fréquence dans chaque groupe ( G1, G2, G3 ) de bandes de fréquence en fonction de parties d'un signal d'entrée entrant dans la prothèse auditive dans les diverses bandes de fréquence du groupe ( G1, G2, G3 ) respectif de bandes de fréquence,
- des moyens de transformation de la bande ( W1, W2, W3 ) de fréquence sélectionnée respectivement en une bande ( D1, D2, D3 ) de fréquence cible,
- des moyens de détermination respective d'une amplification d'une partie du signal d'entrée se trouvant dans la bande ( W1, W2, W3 ) de fréquence sélectionnée ou d'un signal provenant de cette partie du signal, en fonction d'une partie du signal d'entrée dans au moins une bande de fréquence non sélectionnée du groupe ( G1, G2, G3 ) de bandes de fréquence.
